# EUROPÄISCHE PATENTSCHRIFT

(11) **EP 1 504 797 B1**
(45) Veröffentlichungstag und Bekanntmachung des Hinweises auf die Patenterteilung: **25.10.2006**
(21) Anmeldenummer: 03017903.0
(22) Anmeldetag: 06.08.2003
(51) Int. Cl.: A63C 7/10

(54) **Sicherheitsvorrichtung für ein Snowboard**
security device for a snowboard
dispositif de s?curit? pour un snowboard

(43) Veröffentlichungstag der Anmeldung: 09.02.2005
(73) Patentinhaber: Groove di Petr, Huta, 38060 Besenello (TN) (IT)
(72) Erfinder: Huta, Petr, 38060 Calliano (TN) (IT)
(74) Vertreter: Spicak-Malcova, Hana

(56) Entgegenhaltungen:
- WO-A-97/40897
- FR-A- 2 600 544
- US-A- 5 085 455
- US-A- 5 145 202
- US-A- 5 156 644
- US-A- 5 816 602
- US-A1- 2002 129 997
- US-A1- 2002 175 497

## Beschreibung

Die Erfindung betrifft eine Sicherheitsvorrichtung für ein Snowboard gemäss dem Oberbegriff des Anspruches 1.

Es sind Sicherheitsvorrichtungen in Form von Sicherheitsriemen bekannt, die am Snowboard befestigt und um den nach vorne gestellten und mit dem Fuss in der vorderen Snowboardbindung angeschnallten Bein gebunden werden. Es kann sich um den rechten oder den linken, jedoch immer um den nach vorne gestellten Bein handeln, dessen Fuss während des Gebrauchs in gesicherter Verbindung mit dem Snowboard verbleibt, während der andere Bein bzw. Fuss beispielsweise beim Skiliftfahren frei sein muss. Will der Snowboarder z.B. eine Pause einlegen, so sorgt der Sicherheitsriemen beim Abschnallen des Fusses von der vorderen Snowboardbindung dafür, dass sich das Snowboard nicht in unbeabsichtigter Weise in Bewegung setzt und dem Snowboarder - andere gefährdernd - davon fährt. Nach dem Abschnallen von der Snowboardbindung wird auch der Sicherheitsgurt abgeschnallt und das Snowboard irgendwo abgestellt, womit die Sicherheitsfunktion des Riemens beendet ist, es sei denn, dass das Snowboard mit dem Riemen um eine Säule, einen Zaun, einen Baum oder dergleichen angebunden wird. Fehlt eine solche Möglichkeit, so besteht immer noch die Gefahr, dass sich das Snowboard beispielsweise durch fremde Einwirkung in Bewegung setzen und dabei andere gefährden kann.

Aus der gattungsbildenden US-A-5 156 644 ist eine Sicherheitsvorrichtung mit einem auf der oberen Snowboardfläche angebrachten Stoppelement bekannt, das aus einer Freigabestellung, in der es sich oberhalb der Snowboardfläche befindet und beim Snowboardfahren weder stört noch einer Beschädigungsgefahr ausgesetzt ist, in eine Stoppstellung verstellbar ist, in der es eine Bremswirkung ausübt. Das hebelförmige Stoppelement weist zwei zueinander im wesentlichen rechtwinklige Teile auf, von denen der eine mit einem Aussengewinde versehen und mit diesem in einem Innengewinde eines snowboardfesten Lagerkörpers wendelartig verstellbar geführt ist. Die Verstellung erfolgt unter Einwirkung einer Feder bei Gewichtsentlastung der Snowboardbindung, wobei der andere Teil des Stoppelementes aus einer zu der oberen Snowboardfläche im wesentlichen parallelen Stellung über eine Seitenkante des Snowboardes hinaus in eine ausserhalb der oberen Snowboardfläche befindliche und in dieser nach unten in eine mit der Snowboardfläche einen Winkel einschliessende Stoppstellung gebracht wird, in der er durch die Kraft der Feder gehalten wird. Bei der wendelartigen Verstellung wird das Stoppelement um ca. 275° verschwenkt. Selbst wenn es sich um ein Gewinde mit einer grossen Steigung handelt, ist die Längsverstellung über die Seitenkante hinaus in ihrer Grösse begrenzt und der Lagerkörper bzw. die ganze Sicherheitsvorrichtung muss nahe der Seitenkante des Snowboardes angeordnet sein. Somit kann die Sicherheitsvorrichtung nur bis zu einer bestimmten Snowboardbreite verwendet werden. Eine beidseitige Anordnung zweier Stoppelemente ist nicht möglich. In der Stoppstellung wird das Stoppelement durch die Kraft der Feder gehalten. In die Freigabestellung zurück wird das Stoppelement unter Überwindung der Federkraft von Hand gebracht und dort mittels einer Verriegelunsvorrichtung verriegelt, womit seine Sicherheitsfunktion beendet wird. Beim Abstellen des Snowboardes mit dem verriegelten Sicherheitselement droht nach wie vor die Gefahr, dass sich das Snowboard beispielsweise durch fremde Einwirkung in Bewegung setzen und dabei andere gefährden kann. Wenn die Snowboardbindung wieder belastet wird, findet eine Entriegelung des Stoppelementes statt, es wird jedoch mit dem Fuss weiterhin in der Freigabestellung gehalten, bis wieder eine Gewichtsentlastung beim Lösen des Fusses von der Snowboardbindung erfolgt und die Feder freigegeben wird.

Der vorliegenden Erfindung liegt die Aufgabe zugrunde, eine Sicherheitsvorrichtung der eingangs genannten Art zu schaffen, die unabhängig von der Snowboardbreite verwendet werden kann und die eine verbesserte Sicherheitsfunktion erfüllt.

Diese Aufgabe wird erfindungsgemäss durch eine Sicherheitsvorrichtung mit den Merkmalen des Anspruches 1 gelöst.

Bevorzugte Weiterausgestaltungen des erfindungsgemässen Sicherheitsvorrichtung bilden den Gegenstand der abhängigen Ansprüche.

Erfindungsgemäss wird der eine Teil des hebelförmigen Stoppelementes bei der Verstellung in die Stoppstellung mit einem Nocken in einem ersten Teil einer kulissenartigen Führungsnut seitlich nach aussen verschiebbar geführt, bis sich der andere Teil in der ausserhalb der oberen Snowboardfläche befindlichen Stellung befindet, und wird erst dann durch einen zweiten Teil der Führungsnut verschwenkt, um den anderen Teil in die nach unten in die mit der Snowboardfläche einen Winkel einschliessende Stellung zu bringen. Somit braucht der Lagerkörper nicht unmittelbar bei der Seitenkante angeordnet zu sein und die Sicherheitsvorrichtung kann problemlos auch bei breiteren Snowboarden eingesetzt werden. Das Stoppelement wird nicht nur durch die Federkraft in der Stoppstellung gehalten, sondern zusätzlich über den Nocken in einem dritten Abschnitt der Führungsnut blockiert, so dass der anderen Teil gegen unvorgesehenes Zurückschwenken zusätzlich gesichert ist. Das Zurückverstellen des Stoppelementes in die Freigabestellung ist nur dann möglich, wenn ein zumindest teilweise oberhalb der Snowboardbindung angeordnetes Betätigungselement durch Gewichtsbelastung verstellt und den mit der Führungsnut zusammenwirkenden Teil betätigt, derart, dass dieser mit seinem Nocken in der Führungsnut entgegen der Kraft der Feder zurückbewegt wird.

In einer besonders bevorzugten Weise sind zwei von einem gemeinsamen Betätigungselement betätigbare, über beide Seitenkanten des Snowboardes nach aussen in die Stoppstellung verstellbare Stoppelemente vorgesehen, wobei das Betätigungselement über einen Verstellhebel mit den beiden, mit je einer kulissenartigen Führungsnut zusammenwirkenden Teilen der Stoppelemente wirkverbunden ist.

Die Erfindung wird im folgenden anhand der Zeichnung näher erläutert.

Es zeigen:
- Fig. 1: in Draufsicht einen Teil eines Snowboardes mit einem ersten Ausführungsbeispiel einer erfindungsgemässen Sicherheitsvorrichtung in einer Freigabestellung;
- Fig. 2: einen Teil der Sicherheitsvorrichtung in Pfeilrichtung A nach Fig. 1 gesehen;
- Fig. 3: einen anderen Teil der Sicherheitsvorrichtung im Schnitt nach Linie III-III in Fig. 1;
- Fig. 4: die Sicherheitsvorrichtung nach Fig. 1 in einer Stoppstellung;
- Fig. 5: den der Fig. 2 entsprechenden Teil der Sicherheitsvorrichtung in der Stoppstellung;
- Fig. 6: den der Fig. 3 entsprechenden Teil der Sicherheitsvorrichtung in der Stoppstellung, in Pfeilrichtung B nach Fig. 4 gesehen;
- Fig. 7: einen Teil eines Übertragungsmechanismus zum Verstellen eines Stoppelementes der Sicherheitsvorrichtung, in einer Freigabestellung des Stoppelementes;
- Fig. 8: den Teil nach Fig. 7 in einer Stoppstellung des Stoppelementes; und
- Fig. 9: in Draufsicht einen Teil eines Snowboardes mit einem zweiten Ausführungsbeispiel einer erfindungsgemässen Sicherheitsvorrichtung in einer Freigabestellung.

Fig.1 zeigt einen Teil eines Snowboardes 1, auf dessen oberen Fläche 1a eine vordere Snowboardbindung 2 sowie eine hintere Snowboardbindung 3 angebracht sind. Es kann sich um beliebige bekannte und auf dem Markt erhältliche Snowboardbindungen handeln, die hier im Detail nicht beschrieben werden. Beim dargestellten Ausführungsbeispiel ist die vordere Snowboardbindung 2 zum Anschnallen des rechten und die hintere Snowboardbindung 3 zum Anschnallen des linken Fusses vorgesehen.

Zwischen den beiden Snowboardbindungen 2, 3 ist auf der oberen Snowboard-Fläche 1a eine Sicherheitsvorrichtung 10 angebracht. Vorzugsweise wird eine Grundplatte 11 der Sicherheitsvorrichtung 10 mit der Snowboard-Fläche 1a verschraubt, was jedoch aus der Zeichnung nicht ersichtlich ist.

Auf der Grundplatte 11 ist in ihrem der vorderen Snowboardbindung 2 zugewandten Bereich ein Lagerteil 12 angebracht, in welchem ein als ein bügelförmiger Hebel ausgebildetes Betätigungselement 13 mit seinem parallel zur Grundplatte 11 verlaufenden Teil 13a schwenkbar gelagert ist. Ein zum Teil 13a im wesentlichen rechtwinklig angeordneter erster Hebelteil 13b erstreckt sich bis oberhalb der vorderen Snowboardbindung 2. In Fig. 1 und 2 ist eine Stellung des Betätigungselementes 13 gezeigt, die beim Anschnallen des Fusses in die vordere Snowboardbindung 2 erreicht wird, und in der der gewichtbelastete erste Hebelteil 13b annähernd parallel zur Snowboard-Fläche 1a bzw. zur Grundplatte 11 gestellt wird. Ein windschief zum ersten Hebelteil 13b verlaufender zweiter Hebelteil 13c des Betätigungselementes 13 ist zu der anderen Seite des Lagerteils 12 und ausserhalb der vorderen Snowboardbindung 2 angeordnet. Am zweiten Hebelteil 13c ist ein Bowdenzug 15 befestigt, der durch ein sich zwischen zwei grundplattenfesten Trägern 16, 17 erstreckendes Schutzrohr 18 aus Kunststoff geführt und an einem Verstellhebel 19 befestigt ist. Dem zweiten Hebelteil 13c ist eine Schraube 14b mit einer Mutter 14a zugeordnet, wobei die Mutter 14a zum Einklemmen des Bowdenzugendes und zum Einstellen der Bowdenzuglänge dient.

Der um eine vertikale Achse 19a verschwenkbare, zweiarmige Verstellhebel 19 ist mit seinen beiden Enden mit je einem Stoppelement 20, 21 wirkverbunden. Die hebelförmigen Stoppelemente 20, 21 weisen jeweils zwei zueinander im wesentlichen rechtwinklige Teile 20a, 20b bzw. 21a, 21b auf von denen der eine Teil 20a, 21a jeweils parallel zur Snowboard-Fläche 1a bzw. zur Grundplatte 11 angeordnet und in einem grundplattenfesten Lagerkörper 25 bzw. 26 schwenkbar gelagert ist. Zudem ist dieser Teil 20a bzw. 21a in seiner Längsrichtung gegenüber dem Lagerkörper 25 bzw. 26 verschiebbar angeordnet. An dem zur Snowboardmitte hin gerichteten Ende dieses Teiles 20a bzw. 21a ist jeweils ein aus Fig. 8 ersichtliches Rohrstück 30 mit einem radialen Zapfen 31 (Fig. 1 und 8) bzw. 32 (Fig. 1) schwenkbar angeordnet. Der Zapfen 31 bzw. 32 ist jeweils mit einem Ende des Verstellhebels 19 verbunden. Eine Verschwenkung des Verstellhebels 19 um die Achse 19a hat eine Längsverschiebung der Stoppelementen-Teile 20a, 21a zur Folge.

An jedem der Stoppelementen-Teile 20a, 21a ist ein Nockenelement 37 bzw. 38 mit einem radial gerichteter Nocken 35 bzw. 36 angebracht, der in eine kulissenartige, aus Fig. 7 und 8 ersichtliche Führungsnut 40 des jeweiligen Lagerkörpers 25 bzw. 26 eingreift. In einer der Fig. 1 entsprechenden Stellung des Verstellhebels 19, die vom gewichtbelasteten Betätigungselement 13 über den Bowdenzug 15 unter Überwindung der Kraft einer Druckfeder 41 bewerkstelligt wird, befindet sich der Nocken 35 bzw. 36 in einem bezüglich der Längsmittelebene des Snowboards inneren Bereich der Führungsnut 40 wie in Fig. 7 angedeutet. Dabei ist der andere Teil 20b bzw. 21b des Stoppelementes 20 bzw. 21 oberhalb der oberen Snowboard-Fläche 1a und im wesentlichen parallel zur derselben angeordnet. Die beiden Stoppelemnte 20, 21 befinden sich in einer Freigabestellung, in welcher das Snowboard 1 ungehindert gefahren werden kann.

Beim in Fig. 1 dargestellten Ausführungsbeispiel ist die Druckfeder 41 zwischen dem Nockenelement 37 des Stoppelementes 20 und einer Wand des Lagerkörpers 25 abgestützt. Es wäre allerdings auch eine andere Anordnung und/oder Ausbildung der Feder durchaus denkbar. Beispielsweise könnte eine Torsionsfeder der Schwenkachse 19a zugeordnet sein.

Schnallt der Snowboarder den Fuss von der vorderen Snowboardbindung 2 ab, um beispielsweise eine Pause einzulegen, so wird der erste Hebelteil 13b des Betätigungselementes 13 und auch der mit dem zweiten Hebelteil 13c verbundene Bowdenzug 15 entlastet, und der Verstellhebel 19 durch die Kraft der Druckfeder 41, die nun das Nockenelement 37 in Richtung zur Aussenkante 1b des Snowboards 1 drückt, über den Zapfen 31 aus der in Fig. 1 dargestellten Stellung in eine Stellung nach Fig. 4 verschwenkt. Das Öetätigungselement 13 wird über den Bowdenzug 15 in eine in Fig. 5 dargestellte Stellung geschwenkt. Bei der Verschwenkung des Verstellhebels 19 und der daraus resultierenden Verschiebung der Stoppelementen-Teile 20a, 21a nach aussen werden die Nocken 35, 36 in der jeweiligen Führungsnut 40 (vgl. Fig. 7 und 8, wo der eine, dem Stoppelement 20 zugeordnete Nocken 35 und seine Stellung dargestellt ist) geführt. Solange sich die Nocken 35, 36 im mit der Grundplatte 11 parallelen, bezüglich der Snowboard-Längsmittelebene inneren Teil 40a der Führungsnut 40 befinden, findet lediglich eine Verschiebung der Stoppelemente 20, 21 nach aussen statt. Sobald der Nocken 35 (und analog auch der Nocken 36 in der spiegelbildlich zur Längsmittelebene ausgebildeten Führungsnut des Lagerkörpers 26) in einen schrägen Führungsnutenteil 40b gelangt, werden die sich bereits ausserhalb der oberen Snowboardfläche 1a befindenden Stoppelemente 20, 21 um die horizontale, durch ihre Teile 20a, 20b gebildete Achse derart geschwenkt, dass ihre Teile 20b, 21b in die aus Fig. 6 ersichtliche, einen Winkel α mit der Snowboardfläche 1a einschliessende und in die Schneeoberfläche eingreifende Stoppstellung gelangen (der Winkel α beträgt vorzugsweise etwa 30° bis 60°). Durch die Kraft der Feder 41 werden die Nocken 35, 36 schliesslich in einen wiederum zur Grundplatte 11 parallelen Führungsnutteil 40c gedrückt, in welchem die Stoppelemente 20, 21 in ihrer Stoppstellung blockiert werden und ihr Zurückschwenken verhindert wird. Ein Zurückschwenken der Stoppelemente 20, 21 ist nur dann möglich, wenn der Betätigungsteil 13 wieder belastet wird.

Die beidseitige Anordnung zweier Stoppelemente 20, 21 bietet eine gute Sicherheit, ist allerdings nicht zwingend notwendig, da die erfindungsgemässe Sicherheitsvorrichtung 10 nicht ein fahrendes Snowboard in seiner Geschwindigkeit stoppen muss, sondern lediglich verhindern soll, dass sich das Snowboard nach dem Abschnallen beider Füsse von den Snowboardbindungen 2, 3 nicht in unvorgesehene Bewegung setzt. In Fig. 9 ist eine Ausführungsvariante einer Sicherheitsvorrichtung 10' mit einem einzigen Stoppelement 20' dargestellt, das wiederum zwei zueinander im wesentlichen rechtwinkligen Teile 20a', 20b' aufweist. (Die gleichbleibenden Teile sind mit den gleichen Bezugsziffern bezeichnet wie in Fig. 1 bis 8.) Der Verstellhebel 19 entfällt bei dieser Variante, und der Bowdenzug 15 greift direkt am Stoppelement 20' an, um die Kraft der Druckfeder 41 in der Freigabestellung (beim gewichtsbelasteten Betätigungselement 13) zu überwinden und beim entlasteten Betätigungselement 13 die federbedingte Verschiebung des Stoppelementes 20' über die Snowboardkante 1c hinaus und seine Verschwenkung nach unten zu erlauben.

Einige Teile der Sicherheitvorrichtung 10 bzw. 10' können mit Vorteil mittels einer mit dem Snowboard 1 beispielsweise verschraubten Abdeckplatte 45 abgedeckt werden, die vorzugsweise eine rutschsichere obere Fläche aufweist und zum Draufstellen des von der hinteren Snowboardbindung 3 abgeschnallten Fusses beispielsweise beim Skiliftfahren dienen kann. Die Abdeckplatte 45 ist in der Zeichnung nicht näher dargestellt, sondern lediglich mit einer strichpunktierten Linie in Fig. 1 angedeutet.

Wie bereits erwähnt, ist die in der Zeichnung dargestellte Anordnung der Snowboardbindungen 2, 3 und der Sicherheitsvorrichtungen 10, 10' zum Anschnallen des rechten Fusses in die vordere Snowboardbindung 2 vorgesehen, d.h. sie entspricht sogenannten "Goofy"-Systemen. Bei sogenannten "Regular"-Systemen zum Anschnallen des linken Fusses in die vordere Snowboardbindung 2 müsste eine im Vergleich zu den dargestellten Ausführungen spiegelbildlich zur Längsmittelebene ausgebildete Sicherheitsvorrichtung verwendet werden.

## Patentansprüche

1. Sicherheitsvorrichtung für ein Snowboard (1), mit mindestens einem auf der oberen Snowboardfläche (1a) angebrachten hebelförmigen Stoppelement (20, 21; 20'), das aus einer Freigabestellung, in der es sich oberhalb der Snowboardfläche (1a) befindet in eine Stoppstellung verstellbar ist, wobei das hebelförmige Stoppelement (20, 21; 20')zwei zueinander im wesentlichen rechtwinklige Teile (20a, 20b; 21a, 21b; 20a', 20b') aufweist, von denen der eine (20a, 21a; 20a') in einem snowboardfesten Lagerkörper (25; 26) schwenkbar und unter Einwirkung einer Feder (41) in seiner Längsrichtung verstellbar angeordnet ist und dabei der andere Teil (20b; 21b; 20b') aus einer zu einer oberen Snowboardfläche (1a) im wesentlichen parallelen Stellung oberhalb des Snowboards (1) in eine ausserhalb der oberen Snowboardfläche (1a) befindliche und in dieser nach unten in eine mit der Snowboardfläche (1a) einen Winkel (α) einschliessende Stellung bringbar ist, wobei das Stoppelement (20, 21; 20') durch die Feder (41) bei Gewichtentlastung einer Snowboardbindung (2) in die Stoppstellung verstellbar ist, **dadurch gekennzeichnet, dass** der eine Teil (20a, 21a; 20a') des Stoppelementes (20, 21; 20') einen mit einer kulissenartigen Führungsnut (40) des Lagerkörpers (25, 26) zusammenwirkenden Nocken (35, 36) aufweist, mit dem er bei der Verstellung in die Stoppstellung in einem ersten Teil (40a) der Führungsnut (40) seitlich nach aussen verschiebbar geführt ist, bis sich der andere Teil (20b; 21b; 20b') des Stoppelementes (20, 21, 20') in der ausserhalb der oberen Snowboardfläche (1a) befindlichen Stellung befindet, danach durch einen zweiten Führungsnutenteil (40b) der Führungsnut (40) verschwenkbar ist, um den anderen Teil (20b; 21b; 20b') des Stoppelementes (20, 21, 20') in die nach unten in die mit der Snowboardfläche (1a) einen Winkel (α) einschliessende Stellung zu bringen, und anschliessend in einem dritten Abschnitt (40c) der Führungsnut (40) blockierbar ist, um den anderen Teil (20b; 21b; 20b') gegen Zurückschwenken zu sichern, wobei der eine Teil (20a; 21a; 20a') des Stoppelementes (20, 21; 20') durch Gewichtbelastung eines zumindest teilweise oberhalb der Snowboardbindung (2) angeordneten Betätigungselementes (13) mit seinem Nocken (35, 36) entgegen der Kraft der Feder (41) in der Führungsnut (40) zurückverstellbar und somit das Stoppelement (20, 21; 20') in die Freigabestellung zurückbringbar ist.

2. Sicherheitsvorrichtung nach Anspruch 1, **dadurch gekennzeichnet, dass** das Betätigungselement (13) als ein in einem snowboardfesten Lagerteil (12) schwenkbar gelagerter, bügelförmiger Hebel ausgebildet ist, dessen ein Teil (13b) sich bis oberhalb der vorderen Snowboardbindung (2) erstreckt und durch die Gewichtbelastung oder Entlastung verschwenkbar ist, wobei die Schwenkbewegung über einen Bowdenzug (15) auf den mit der kulissenartigen Führungsnut (40) wirkverbundenen Teil (20a, 21a; 20a') des Stoppelementes (20, 21; 20') übertragbar ist.

3. Sicherheitsvorrichtung nach Anspruch 2, **dadurch gekennzeichnet, dass** zwei von einem gemeinsamen Betätigungselement (13) betätigbare, über beide Seitenkanten (1b, 1c) des Snowboardes nach aussen in die Stoppstellung verstellbare Stoppelemente (20, 21) vorgesehen sind, wobei die Schwenkbewegung des bügelförmigen Betätigungselementes (13) über einen Verstellhebel (19) auf die beiden, mit je einer kulissenartigen Führungsnut (40) wirkverbundenen Teile (20a, 21a) der Stoppelemente (20, 21) übertragbar ist.

4. Sicherheitsvorrichtung nach einem der Ansprüche 1 bis 3, **dadurch gekennzeichnet, dass** der Winkel (α) 30° bis 60° beträgt.

## Claims

1. Safety device for a snowboard (1) with at least one lever-shaped stopper element (20, 21; 20') affixed to the upper snowboard surface (1a), the same being adjustable from a releasing position in which the same is located in a stopped position above the snowboard surface (1a), whereby the lever-shaped stopper element (20, 21; 20') comprises two parts (20a, 20b; 21a, 21b; 20a', 20b') in a substantially rectangular orientation to each other, of which one (20a, 21a; 20a') is tiltably positioned in a bearing body (25; 26) attached to the snowboard and can be adjusted by means of a spring (41) in its longitudinal direction, and of which the other part (20b; 21b, 20b') can be brought from a position that is substantially parallel with an upper snowboard surface (1a) above the snowboard (1) into a position outside of the upper snowboard surface (1a) and enclosing a downward angle (α) with the snowboard surface (1a), whereby the stopper element (20, 21; 20') can be adjusted into the stopped position by means of the spring (41) and by means of relieving a snowboard binding (2) of weight, **characterised in that** one part (20a, 21a; 20a') of the stopper element (20, 21; 20') comprises cams (35, 36) co-operating with a background guide groove (40) of the bearing body (25, 26), with which the same is displaced to the side towards the outside in a first part (40a) of the guide groove (40) during the adjustment into the stopped position until the other part (20b; 21b; 20b') of the stopper element (20, 21, 20') is located in the position outside the upper snowboard surface (1a) and is thereafter tilted by means of a second guide part (40b) of the guide groove (40) in order to bring the other part (20b; 21; 20b') of the stopper element (20, 21, 20') into the position enclosing the angle (α) together with the snowboard surface (1a), and can then be blocked in a third section (40c) of the guide groove (40) in order to secure the other part (20b; 21b; 20b') against swinging back, whereby the other part (20a; 21a; 20a') can be set back in the guide groove (40) by means of applying the weight of an activating element (13) located above the snowboard binding (2) at least in part with said cams (35, 36) against the force of the spring (41), and the stopper element (20, 21; 20') therefore returned into the releasing position.

2. Safety device according to Claim 1, **characterised in that** the activating element (13) takes the form of an arc-shaped lever tiltably affixed in a bearing part (12) affixed to the snowboard, one part (13b) of which extends above the front snowboard binding (2) and can be tilted by applying or releasing a weight, whereby the tilting movement can be transferred by means of a Bowden cable (15) onto the part (20a, 21a; 20a') of the stopper element (20, 21; 20') that co-operates with the background guide groove (40).

3. Safety device according to Claim 2, **characterised in that** two of the stopper elements (20, 21) that can be adjusted by means of a common activating element (13) over both side edges (1b, 1c) of the snowboard towards the outside into the stopped position are envisaged, whereby the tilting movement of the arc-shaped activating element (13) can be transferred by means of an adjustment lever (19) onto the two parts (20a, 21a) of the stopper elements (20, 21) co-operating with a background guide groove (40).

4. Safety device according to one of the Claims 1 to 3, **characterised in that** the angle (α) is 30° to 60°.

## Revendications

1. Dispositif de sécurité pour un snowboard (1), comportant au moins un élément d'arrêt (20, 21 ; 20') en forme de levier, qui est monté sur la face supérieure (1a) du snowboard et qui peut être amené depuis une position de déblocage dans laquelle il se situe au-dessus de la face supérieure (1a) du snowboard, dans une position de blocage l'élément d'arrêt (20, 21 ; 20') en forme de levier comportant deux parties (20a, 20b ; 21a, 21b ; 20a', 20b') qui sont sensiblement perpendiculaires l'une par rapport à l'autre, dont une première (20a ; 21a ; 20a') est montée pivotante dans un palier (25 ; 26), fixe sur le snowboard, et est ajustable dans son sens longitudinal sous l'effet d'un ressort (41), et dont l'autre partie (20b ; 21b ; 20b') peut être amenée, depuis une position au-dessus du snowboard (1) sensiblement parallèle à une face supérieure (1a) du snowboard, dans une position située en dehors de la face supérieure (1a) du snowboard et formant dans celle-ci vers le bas un angle (α) avec la face supérieure (1a) du snowboard, l'élément d'arrêt (20, 21 ; 20') pouvant être déplacé dans la position de blocage par le ressort (41) par chargement d'un poids sur une fixation du snowboard (2), **caractérisé en ce que** la première des parties (20a ; 21a ; 20a') de l'élément d'arrêt (20, 21 ; 20') comporte un ergot (35, 36) qui coopère avec une rainure de guidage (40) en forme de glissière du palier (25, 26) et avec lequel, lors du déplacement dans la position de blocage, la première partie de l'élément d'arrêt est guidée de manière mobile latéralement vers l'extérieur dans une première partie (40a) de la rainure de guidage (40) jusqu'à ce que l'autre partie (20b ; 21b ; 20b') de l'élément d'arrêt (20, 21 ; 20') se situe dans la position en dehors de la face supérieure (1a) du snowboard, puis la première partie de l'élément d'arrêt est apte à pivoter à travers une deuxième partie de guidage (40b) de la rainure de guidage (40), afin d'amener l'autre partie (20b ; 21b ; 20b') de l'élément d'arrêt (20, 21 ; 20') dans la position vers le bas formant un angle (α) avec la face supérieure (1a) du snowboard, et ensuite la première partie de l'élément d'arrêt peut être bloquée dans une troisième partie (40c) de la rainure de guidage (40) afin d'empêcher l'autre partie (20b ; 21b ; 20b') de pivoter en retour, la première des parties (20a ; 21a ; 20a') de l'élément d'arrêt (20, 21 ; 20') pouvant, sous l'effet d'un poids exercé sur un élément de manoeuvre (13) agencé au moins en partie au-dessus de la fixation (2) du snowboard, être ramenée avec son ergot (35, 36) dans la rainure de guidage (40) à l'encontre de la force du ressort (41) et l'élément d'arrêt (20, 21 ; 20') pouvant ainsi être ramené dans sa position de déblocage.

2. Dispositif de sécurité selon la revendication 1, **caractérisé en ce que** l'élément de manoeuvre (13) est réalisé sous forme de levier en étrier, qui est monté pivotant dans un élément de palier (12) fixe sur le snowboard et dont une partie (13b) s'étend jusqu'au-dessus de la fixation avant (2) du snowboard et est apte à être déplacée en pivotement par l'application d'un poids ou le délestage d'un poids, le mouvement de pivotement pouvant être communiqué par l'intermédiaire d'une transmission (15) sur la partie (20a ; 21a ; 20a') de l'élément d'arrêt (20, 21 ; 20'), liée fonctionnellement à la rainure de guidage (40) en forme de glissière.

3. Dispositif de sécurité selon la revendication 2, **caractérisé en ce qu'**il est prévu deux éléments d'arrêt (20, 21), qui peuvent être actionnés par un élément de manoeuvre (13) commun et qui peuvent être déplacés au-delà des deux bords latéraux (1b, 1c) du snowboard vers l'extérieur dans la position de blocage, le mouvement de pivotement de l'élément de manoeuvre (13) en forme d'étrier pouvant être transmis par l'intermédiaire d'un levier de réglage (19) sur les deux parties (20a, 21a) des éléments d'arrêt (20, 21), liées chacune fonctionnellement à une rainure de guidage (40) en forme de glissière.

4. Dispositif de sécurité selon l'une quelconque des revendications 1 à 3, **caractérisé en ce que** l'angle (α) est de l'ordre de 30° à 60°.
